# FASCICULE DE BREVET EUROPEEN

(11) **EP 0 241 393 B1**
(45) Date de publication et mention de la délivrance du brevet: **16.08.1990**
(21) Numéro de dépôt: 87420093.4
(22) Date de dépôt: 07.04.1987
(51) Int. Cl.: A63B 49/00, A63B 49/14, A63B 51/00

(54) **Dispositif amortisseur de vibrations de cordage d'une raquette**
Vorrichtung zum Dämpfen der Schwingungen einer Schlägerbespannung
Device for damping the vibrations of racket strings

(30) Priorité: 08.04.1986 FR 8605479
(43) Date de publication de la demande: 14.10.1987
(73) Titulaire: SKIS ROSSIGNOL S.A., F-38509 Voiron Cédex (FR)
(72) Inventeur: Deville, Dominique, F-38960 Saint Etienne de Crossey (FR); Du Gardin, Gilles, F-38500 Voiron (FR)
(74) Mandataire: Maureau, Philippe

(56) Documents cités:
- DE-A- 2 065 888
- FR-A- 2 371 941
- FR-A- 2 495 477
- US-A- 3 567 225

## Description

La présente invention se rapporte à une raquette munie d'un dispositif d'amortissement des vibrations de son cordage, telle qu'une raquette de tennis, de squash, de badmington, ou autres.

Une raquette de tennis ou autre est généralement constituée d'un manche tenu par le joueur, prolongé par un cadre appelé panier, de forme ronde ou ovale par exemple, lui-même portant le tamis composé de cordes longitudinales et de cordes transversales, formant la surface de frappe. Chaque corde traverse généralement le cadre de part en part, passant à l'intérieur d'un perçage prévu à cet effet.

La base du panier, situé près du manche, forme généralement un "pont" supportant les cordes longitudinales centrales.

Ces raquettes de type connu ont pour inconvénient de ne pas posséder de dispositif d'amortissement de vibrations des cordes lors de l'impact de la balle, vibrations qui, comme on le sait, affectent le plus le bras du joueur et génèrent un bruit désagréable provoqué par le choc de la corde contre la base du dispositif permettant le passage et la protection de la corde.

Le document US-A-3 567 225 concerne une raquette de tennis dont le cadre comporte des perçages pour le passage des cordes. Chaque perçage présente, à chacune de ses extrémités, une section élargie servant au logement d'une rondelle en matière synthétique de section intérieure correspondant à celle du perçage. Ces rondelles ont pour fonction d'éviter le cisaillement des cordes dans les zones d'appui sur le cadre.

L'invention telle que présentée selon les termes de la revendication 1 a pour objet une raquette munie d'un dispositif d'amortissement des vibrations de son cordage et du bruit qui en résulte permettant de pallier cet inconvénient. A cet effet, cette raquette, munie d'un dispositif d'amortissement, dans laquelle chaque corde traverse des perçages ménagés dans la structure du cadre, le dispositif étant constitué par au moins une membrane annulaire élastomérique souple, percée d'un orifice et fixée dans au moins un perçage d'au moins la partie formant pont du cadre, est caractérisée en ce que chaque perçage est délimité par une surface de révolution engendrée par une droite, et en ce que l'orifice de la membrane a un diamètre inférieur à celui de la corde qui le traverse.

Selon une forme préférentielle de réalisation, la membrane annulaire souple est fixée dans une pièce tubulaire, dite canon ou oeillet, traversant elle-même le perçage et servant de passage à la corde. Cette pièce tubulaire est, de manière connue en soi, destinée à éviter la coupure du cordage.

L'invention sera mieux comprise, et d'autres caractéristiques apparaîtront, au cours de la description suivante d'un exemple de réalisation, en référence aux dessins schématiques annexés dans lesquels:
Figure 1 est une vue générale de la raquette équipée du dispositif d'amortissement de l'invention,
Figure 2 est une vue agrandie, avec coupe, de la partie inférieure du cadre de la raquette de la figure 1,
Figure 3 est une vue de détail en coupe selon la direction III-III de la figure 2,
Figure 4 est une vue en coupe longitudinale d'un canon avant passage de sa corde associée,
Figure 5 est une vue en coupe du canon de la figure 4, après passage de la corde.

En se reportant tout d'abord à l'ensemble des figures 1 à 3, une raquette de tennis 1 est composée d'un manche 2, de deux branches 2b prolongées par un panier 3, dont la partie inférieure 4 forme un "pont". Le cadre 3 porte lui-même le "tamis" 5, composé de cordes longitudinales 6 et de cordes tranversales 7, formant la surface de frappe.

Comme on le voit sur la figure 2, chaque corde est fixée au panier 3 par passage dans des perçages 8 de ce cadre, et plus précisément dans des pièces tubulaires 9, ou "canons", ou oeillets, en polyamide par exemple, fixées dans ces perçages. Conformément à l'invention par ailleurs, une membrane annulaire souple 10, en élastomère par exemple, est rapportée, collée ou emmanchée à force, dans les canons 9 relatifs aux cordes longitudinales 6, et au moins dans la partie centrale du pont 4. Dans l'exemple représenté, tous les canons 9 relatifs aux cordes longitudinales 6 quelles qu'elles soient sont chacun équipés d'une membrane 10.

Afin de procurer un effet d'amortissement, l'orifice central de chaque membrane 10 est ds diamètre inférieur à celui de la corde. Celle-ci est donc fortement pincée par la membrane.

Dans l'exemple préférentiel représenté, chaque membrane 10 est fixée vers l'extrémité du canon 9, c'est-à-dire du perçage 8, située vers l'intérieur du panier 3.

En variante, chaque membrane 10 peut être réalisée en même temps que le canon 9 associé, par bi-injection, surmoulage ou tout autre procédé.

En variante également, les canons 9 pourraient être absents, auquel cas chaque membrane serait fixée directement dans le perçage 8 correspondant, qui aurait alors le même diamètre intérieur que le canon 9.

Les canons 9, équipés chacun de leur membrane 10, peuvent être réalisés à l'unité, mais, comme représenté sur la figure 2, ils peuvent être également réalisés d'une seule pièce de moulage par groupes de deux ou plus.

Sur la figure 2, le pont 4 est équipé, dans sa majeure partie centrale de quatre cavaliers de cordage 11, moulés d'une seule pièce et conformés comme représenté pour laisser le passage à la corde longitudinale. Par contre, aussi bien les cordes transversales que longitudinales tendues le long des parties latérales du panier 3, passent dans des canons successifs 9 qui sont formés de moulage d'une seule pièce avec une bande commune 12, portant lesdits canons, et fixée, comme représenté, dans une gorge 13 de la partie extérieure du panier 3.

La figure 4 montre un canon 9, équipé de sa membrane 10, avant passage de la corde associée. Comme on le voit, la membrane 10 peut avoir une forme de cône à double-entrée. La figure 5 montre le même canon 9, après passage et tension de la corde longitudinale 6. On voit que la membrane 10 est fortement déformée vers l'intérieur de la raquette et que, l'orifice central 14 ayant été très agrandi à force par le passage de la corde 6, il s'est créé une zone de contact permanent entre la membrane et la corde.

L'invention, dont un mode de réalisation vient d'être décrit à titre d'exemple s'applique à l'amortissement des cordes transversales aussi bien que longitudinales.

## Revendications

1. Raquette munie d'un dispositif d'amortissement des vibrations de son cordage, dans laquelle chaque corde traverse des perçages (8) ménagés dans la structure du cadre, le dispositif étant constitué par au moins une membrane annulaire élastomérique souple (10), percée d'un orifice (14) et fixée dans au moins un perçage d'au moins la partie formant pont (4) du cadre, caractérisée en ce que chaque perçage est délimité par une surface de révolution engendrée par une droite, et en ce que l'orifice de la membrane (10) a un diamètre inférieur à celui de la corde qui le traverse.

2. Raquette munie d'un dispositif d'amortissement des vibrations de son cordage selon la revendication 1, caractérisée en ce que la membrane est fixée dans une pièce tubulaire (9), dite canon ou oeillet, destinée à éviter la coupure du cordage et traversant le perçage (8).

3. Raquette munie d'un dispositif d'amortissement des vibrations de son cordage selon la revendication 1 ou la revendication 2, caractérisée en ce que la membrane (10) est fixée vers l'extrémité du perçage située vers l'intérieur du cadre.

4. Raquette munie d'un dispositif d'amortissement des vibrations de son cordage selon l'une des revendications 1 à 3, caractérisée en ce que la membrane annulaire (9) présente, de chaque côté, une ouverture conique de diamètre diminuant vers le milieu pour former une double entrée facilitant la mise en place du cordage.

5. Raquette munie d'un dispositif d'amortissement des vibrations de son cordage selon l'une des revendications 1 à 4, caractérisée en ce que la membrane est rapportée par collage.

6. Raquette munie d'un dispositif d'amortissement des vibrations de son cordage selon l'une des revendications 1 à 4, caractérisée en ce que la membrane est emmanchée à force.

7. Raquette munie d'un dispositif d'amortissement des vibrations de son cordage selon la revendication 2, caractérisée en ce que la membrane est réalisée en même temps que le canon (9) par bi-injection ou par surmoulage.

## Patentansprüche

1. Schläger mit einer Vorrichtung zur Dämpfung der Vibrationen seiner Bespannung, bei welchem jede Saite Durchgänge (8) durchquert, die in dem Rahmengestell angeordnet sind, wobei die Vorrichtung durch wenigstens eine ringförmige, elastomer nachgiebige Membran (10) gebildet ist, die von einer Öffnung (14) durchsetzt ist und die in mindestens einem Durchgang wenigstens eines eine Brücke (4) bildenden Abschnitts des Rahmens angeordnet ist, dadurch gekennzeichnet, daß jeder Durchgang durch eine Rotationsfläche begrenzt ist, die durch eine Gerade erzeugt ist, und daß die Öffnung der Membran (10) einen kleineren Durchmesser als den Durchmesser der sie durchsetzenden Saite aufweist.

2. Schläger mit einer Vorrichtung zur Dämpfung der Vibrationen seiner Bespannung nach Anspruch 1, dadurch gekennzeichnet, daß die Membran in einem den Durchgang (8) durchsetzenden rohrförmigen Teil (9), wie z.B. einer Hülse oder einer Öse, angeordnet ist, welches dazu bestimmt ist, das Reißen der Saitenbespannung zu verhindern.

3. Schläger mit einer Vorrichtung zur Dämpfung der Vibrationen seiner Bespannung nach Anspruch 1 oder 2, dadurch gekennzeichnet, daß die Membran (10) gegen das Ende des Durchgangs hin angebracht ist, welches dem Inneren des Rahmens benachbart ist.

4. Schläger mit einer Vorrichtung zur Dämpfung der Vibrationen seiner Bespannung nach einem der Ansprüche 1-3, dadurch gekennzeichnet, daß die ringförmige Membran (10) an jeder Seite eine konische Öffnung mit einem gegen die Mitte kleiner werdenden Durchmesser zur Bildung eines doppelten Zuganges aufweist, um die Einbringung der Bespannung zu erleichtern.

5. Schläger mit einer Vorrichtung zur Dämpfung der Vibrationen seiner Bespannung nach einem der Ansprüche 1-4, dadurch gekennzeichnet, daß die Membran durch Kleben eingesetzt ist.

6. Schläger mit einer Vorrichtung zur Dämpfung der Vibrationen seiner Bespannung nach einem der Ansprüche 1-4, dadurch gekennzeichnet, daß die Membran kraftschlüssig eingesetzt ist.

7. Schläger mit einer Vorrichtung zur Dämpfung der Vibrationen seiner Bespannung nach Anspruch 2, dadurch gekennzeichnet, daß die Membran zugleich mit der Hülse (9) durch Zweifachspritzen oder Überformen hergestellt ist.

## Claims

1. Racket equipped with a device for absorbing the vibrations of its strings, in which each string passes through holes (8) drilled in the structure of the frame, the device consisting of at least one flexible ring-shaped elastomer membrane (10), pierced by an opening (14) and attached in at least one drilled hole of at least the part forming the bridge (4) of the frame, characterized in that each drilled hole is delimited by a surface of revolution created by a straight line, and that the opening of the membrane (10) has a diameter which is less than that of the string which passes through it.

2. Racket equipped with a device for absorbing the vibrations of its strings according to Claim 1, characterized in that the membrane is attached in a tubular piece (9), known as the barrel or eyelet, intended to avoid the string being cut and passing through the drilled hole (8).

3. Racket equipped with a device for absorbing the vibrations of its strings according to Claim 1 or Claim 2, characterized in that the membrane (10) is attached towards the end of the drilled hole located on the inside of the frame.

4. Racket equipped with a device for absorbing the vibrations of its strings according to one of Claims 1 to 3, characterized in that the ring-shaped membrane (9) has on each side a conical opening the diameter of which decreases towards the middle to form a double opening facilitating the fixing in place of the strings.

5. Racket equipped with a device for absorbing the vibrations of its strings according to one of Claims 1 to 4, charactarized in that the membrane is glued on.

6. Racket equipped with a device for absorbing the vibrations of its strings according to one of Claims 1 to 4, characterized in that the membrane is attached by force.

7. Racket equipped with a device for absorbing the vibrations of its strings according to Claim 2, characterized in that the membrane is made at the same time as the barrel (9) by bi-injection or by duplicate moulding.
